# FASCICULE DE BREVET EUROPEEN

(11) **EP 2 619 011 B1**
(45) Date de publication et mention de la délivrance du brevet: **23.07.2014**
(21) Numéro de dépôt: 11758411.0
(22) Date de dépôt: 21.09.2011
(51) Int. Cl.: B41F 1/54, B41F 16/00, B41F 19/06

(54) **MACHINE D'ESTAMPAGE COMPRENANT UNE PRESSE A PLATINES**
PRÄGEMASCHINE MIT EINER PLATTENPRESSE
EMBOSSING MACHINE INCLUDING A PLATEN PRESS

(30) Priorité: 22.09.2010 EP 10010182
(43) Date de publication de la demande: 31.07.2013
(73) Titulaire: BOBST MEX SA, CH-1031 Mex (CH)
(72) Inventeur: DE GAILLANDE, Christophe, CH -1030 Bussigny (CH)
(74) Mandataire: Poirier, Jean-Michel Serge
(86) Numéro de dépôt international: PCT/EP2011/004725
(87) Numéro de publication internationale: WO 2012/038079

(56) Documents cités:
- US-A- 1 558 156
- US-A- 3 046 875
- US-A1- 2004 103 799

## Description

La présente invention concerne une machine d'estampage comprenant une presse à platines.

Il est connu d'imprimer des textes et/ou des motifs par estampage, c'est-à-dire de déposer par pression sur un support en forme de feuille, de la pellicule colorée ou métallisée issue d'une ou plusieurs bandes à estamper communément appelées bandes métallisées. Dans l'industrie, une telle opération de transfert est habituellement réalisée au moyen d'une presse à platine verticale, dans laquelle les supports d'impression sont introduits feuille à feuille, tandis que l'alimentation en bandes à estamper s'opère de façon continue.

Dans une presse à platine standard, l'estampage se s'opère entre une platine fixe s'étendant à l'horizontale, et une platine montée mobile en déplacement suivant un mouvement de va-et-vient vertical. Ce type de presse étant généralement automatisée, des moyens de transport sont prévus pour amener une à une chaque feuille entre les platines. Dans la pratique, il s'agit habituellement d'une série de barres de pinces qui viennent chacune à leur tour saisir une feuille au niveau de son bord frontal, avant de la tirer entre les deux platines de la presse lorsque ces dernières sont suffisamment écartées.

Une bande à estamper est pour sa part schématiquement composée d'un film support de type polyester, sur lequel est solidarisée une couche pigmentée par l'intermédiaire d'une couche de cire. La face externe de cette couche pigmentée est quant à elle enduite d'une couche adhésive thermofusible. Comme dans le cas des feuilles, l'alimentation de la presse en bandes à estamper est traditionnellement automatisée, dans le cas présent au moyen d'un système d'entraînement à même de dérouler et de faire circuler chacune desdites bandes suivant un trajet de défilement bien déterminé, qui passe notamment à travers la presse à platine. Généralement, un tel système d'entraînement de bandes combine une série de barres de renvois qui sont implantés tout le long du trajet de défilement pour guider la circulation des bandes, avec plusieurs arbres d'avances qui sont positionnés en aval dudit trajet de défilement pour entraîner respectivement chacune desdites bandes en déplacement.

Dans l'industrie, l'estampage se réalise sur des machines automatiques spécialisées. Il existe différents types de construction des machines dont les plus fréquents sont des presses à platines verticales qui travaillent avec un mouvement de va-et-vient vertical, les presses à cylindre et les presses rotatives.

L'invention concerne exclusivement le domaine des machines fonctionnant avec une presse à platines. Dans ces machines, le mouvement de va-et-vient est imprimé à la platine mobile par un ensemble d'organes formant genouillères et appelés communément genouillères coopérant avec un mécanisme d'entraînement de type vilebrequin et bielles. Lorsque le vilebrequin décrit un mouvement rotatif, les genouillères impriment un mouvement de va-et-vient à la platine mobile.

Dans ces machines la qualité du dépôt dépend de plusieurs paramètres. Le premier est la force d'estampage. La force d'estampage est obtenue en déplaçant verticalement la platine mobile et son mécanisme de mise en mouvement, au moyen de clavettes de réglage, par rapport à une position verticale dans laquelle elle vient affleurer la surface de la platine fixe. Un déplacement de quelques dixièmes de millimètre suffit pour régler précisément la force d'estampage qui peut être considérable. Typiquement ce déplacement est compris entre un dixième de millimètre et moins de trois millimètres.

La force d'estampage contribue à l'adhérence régulière du feuillet d'estampage sur le substrat. Si la force d'estampage est trop faible, la liaison entre le substrat et le dépôt n'offre pas une résistance suffisante aux rayures. Il peut même arriver que la dépôt ne soit pas fixé au substrat, voire qu'il n'y ait pas de dépose. Inversement, si la force d'estampage est trop élevée, un estampage trop profond risque de se produire, avec une détérioration du substrat qui peut aller jusqu'à la rupture par découpe, ou une détérioration du dépôt voire les deux. Par exemple lorsqu'on utilise des bandes métallisées, il se produit fréquemment une perte de l'éclat des vernis du dépôt lorsque la force d'estampage est trop élevée. Néanmoins, pour les utilisateurs des ces machines, la force d'estampage que la machine peut supporter est la caractéristique primordiale de la machine.

La température est un autre paramètre crucial pour obtenir une bonne qualité de dépose. La température se situe généralement entre 90°C et 130°C et elle assure une double fonction. Sa première fonction est de ramollir la couche de cire qui lie la ou les couches à déposer (par exemple une couche métallisée et une couche de vernis pigmenté) à la bande en polyester. La température doit donc être plus élevée que le point de fusion de la cire. La seconde fonction de la température est d'activer la couchante adhésive qui va assurer la liaison entre le support et le dépôt. Différentes formulations sont adaptées aux différents supports. Par exemple pour un support en papier ou en carton, l'adhésif contient des polymères compatibles avec la cellulose. Pour un support en polypropylène, il sera composé de polymères compatibles au polypropylène. Plus la quantité d'adhésif est importante, plus le collage est solide. En revanche moins d'adhésif permet d'obtenir une meilleure définition des détails de l'estampage. Une température trop basse n'assurera pas ces deux fonctions. Inversement une température trop élevée pourra brûler la bande ou rendre l'adhésif trop liquide et le faire déborder de la zone à estamper en détériorant la qualité du pourtour du motif.

D'une façon générale, plus la température et plus la force d'estampage sont élevées, et plus la cadence de production peut-être haute.

Pour atteindre des cadences de production élevées, ces deux paramètres ont donc été progressivement augmentés jusqu'à atteindre les limites des matériaux utilisés. Ainsi la cadence est-elle limitée souvent uniquement en raison des caractéristiques des matériaux.

Le document US 2004/0103799 décrit un mécanisme d'entraînement principal dans une presse à platine pour la découpe et la dorure. Le mécanisme comprend une base, une platine mobile, et quatre ensembles formant genouillères. Quatre galets présents au niveau des genouillères coopèrent avec quatre jeux de cames d'un arbre d'entraînement.

Aussi, le problème technique à résoudre par l'objet de la présente invention, est de proposer une machine d'estampage avec une presse à platines qui permettre d'atteindre des cadences plus élevées que les machines existantes.

La solution au problème technique posé consiste, selon la présente invention, en ce que la machine comprend en combinaison les caractéristiques définies par la revendication 1.

La présente invention concerne également des caractéristiques optionnelles avantageuses qui ressortiront au cours de la description qui va suivre, et qui devront être considérées isolément ou selon leurs combinaisons techniques définies par la revendication dépendante 2.

Cette description, est destinée à mieux faire comprendre en quoi consiste l'invention et comment elle peut être réalisée. La description est par ailleurs donnée en référence aux dessins annexés dans lesquels:
La Figure 1 illustre une machine d'estampage selon l'art antérieur.
Les Figures 2a et 2b illustrent le fonctionnement du système à vilebrequin et bielles de la machine selon l'art antérieur.
Les figures 3a et 3b représentent la presse à platine d'une machine selon l'invention.
La figure 4 compare les courbes des positions verticales des platines mobiles d'une machine selon l'art antérieur et d'une machine selon l'invention
La figure 5 représente un exemple de came d'une machine selon l'invention.

Pour des raisons de clarté, les mêmes éléments ont été désignés par des références identiques. De même, seuls les éléments essentiels pour la compréhension de l'invention ont été représentés, et ceci sans respect de l'échelle et de manière schématique.

La Figure 1 représente une machine d'impression 1 qui est destinée à la personnalisation d'emballages en carton pour l'industrie du luxe. Communément appelée machine de dorure, cette machine d'impression 1 est classiquement composée de plusieurs stations de travail 100, 200, 300, 400, 500 qui sont juxtaposées mais interdépendantes une à une pour former un ensemble unitaire à même de traiter une succession de supports en forme de feuille. On trouve ainsi un margeur 100, une table de marge 200, une station d'estampage 300, une station d'alimentation et de récupération de bande 400, ainsi qu'une station réception 500. Un dispositif de transport 600 est par ailleurs prévu pour déplacer individuellement chaque feuille depuis la sortie de la table de marge 200 jusqu'à la station de réception 500, y compris à travers la station d'estampage 300.

Les différentes parties 100, 200, 300, 400, 500, 600 de la machine d'impression 1 étant parfaitement connues de l'état de la technique, elles ne seront pas décrites en détail ici, tant au niveau de leur structure que de leur fonctionnement.

On précisera simplement que dans ce mode particulier de réalisation, choisi uniquement à titre d'exemple, le margeur 100 est approvisionné au moyen d'une succession de palettes sur chacune desquelles sont empilées une pluralité de feuilles de carton. Ces dernières sont successivement enlevées du dessus de la pile par un organe de préhension qui les transporte jusqu'à la table de marge 200 directement adjacente.

Au niveau de la table de marge 200, les feuilles sont mises en nappe par l'organe de préhension, c'est-à-dire posées l'une après l'autre de façon à se chevaucher partiellement. L'ensemble de la nappe est ensuite entraîné en déplacement le long d'un plateau en direction de la station d'estampage 300, au moyen d'un mécanisme de transport à courroies. A l'extrémité de la nappe, la feuille de tête est systématiquement positionnée avec précision, par exemple au moyen de taquets frontaux et latéraux.

La station de travail située juste après la table de marge 200 est donc la station d'estampage 300. Cette dernière a pour fonction de déposer sur chaque feuille, par estampage à chaud, de la pellicule qui est issue d'une bande à estamper 410. Elle utilise pour cela une presse à platine 310 à l'intérieur de laquelle l'opération d'estampage s'opère classiquement, entre une platine supérieure chauffante 320 qui est fixe, et une platine inférieure 330 qui est montée mobile en déplacement suivant un mouvement de va-et-vient vertical.

En aval de la station d'estampage 300, on trouve la station d'alimentation et de récupération de bande 400. Comme son nom l'indique, cette station joue un double rôle puisqu'elle est chargée d'assurer à la fois l'alimentation de la machine en bande à estamper 410, ainsi que l'évacuation de cette même bande une fois celle-ci usagée.

Dans cet exemple particulier de réalisation, la bande 410 est stockée classiquement sous une forme enroulée, autour d'une bobine d'alimentation 420 montée rotative. Après son passage à travers la presse à platine 310, la bande 410 est évacuée par un dispositif de récupération 430.

Le processus de traitement des feuilles dans la machine d'impression 1 s'achève dans la station de réception 500 dont la principale fonction est de reconditionner en pile les feuilles préalablement traitées. Pour cela, le dispositif de transport 600 est agencé de manière à relâcher automatiquement chaque feuille lorsque cette dernière se retrouve au droit de cette nouvelle pile. La feuille tombe alors de façon équerrée sur le dessus de la pile.

De manière très classique, le dispositif de transport 600 met en oeuvre une série de barres de pinces 610 qui sont montées mobiles en translation transversale par l'intermédiaire de deux trains de chaîne 620 disposés latéralement de chaque côté de la machine d'estampage 1. Chaque train de chaîne 620 parcourt une boucle qui permet aux barres de pinces 610 de suivre une trajectoire passant successivement par la station d'estampage 300, la station d'alimentation et d'évacuation 400 et la station de réception 500.

La platine mobile 330 est supportée par plusieurs organes articulés formant genouillère 340. Chaque organe articulé formant genouillère 340 est composé de deux segments : l'un a une extrémité montée rotative par rapport à la platine mobile, l'autre segment à une extrémité montée rotative par rapport à un support porté par une clavette de réglage. Les deux autres extrémité des segments sont articulées l'une par rapport à l'autre via un axe; autour duquel est également articulée une bielle 350 reliée au vilebrequin 360.

Les clavettes de réglage 370 ont la forme d'un coin, et peuvent se déplacer en translation. Le déplacement d'une clavette 370 entraîne un déplacement. vertical de l'organe articulé formant genouillère 340 qu'elle supporte, ainsi que de la platine mobile 330. La force d'estampage est réglée avec précision grâce à ces clavettes 370.

Les Figures 2a et 2b représentent plus en détail le principe de fonctionnement du mécanisme qui imprime le mouvement de va-et-vient à la platine mobile 330 dans la presse à platine 310 d'une machine d'estampage selon l'art antérieur. La Figure 2a représente la position des organes articulés formant genouillère 340 et des bielles 350 lorsque la platine mobile 330 est en position basse. La Figure 2b représente la position de ces mêmes organes lorsque la platine mobile 330 est en position haute.

D'une façon similaire aux Figure 2a et 2b, les Figures 3a et 3b représentent le principe de fonctionnement du mécanisme qui imprime le mouvement, de va-et-vient à la platine mobile 330 dans la presse à platine 310 d'une machine d'estampage selon l'invention. La Figure 3a représente la position des organes articulés formant genouillère 340 lorsque la platine mobile 330 est en position basse. La Figure 3b représente la position de ces mêmes organes lorsque la platine mobile 330 est en position haute.

La machine d'estampage selon l'invention ne comporte pas de vilebrequin ni de bielles comme la machine d'estampage selon l'art antérieur. En revanche elle comporte un arbre à cames 380 portant au moins une came 385 par organe articulé formant genouillère 340.

Selon la définition classique, une came 385 est un organe mécanique qui restitue un mouvement de façon synchrone avec le mouvement de rotation de l'arbre à came 380 qui la porte. La came 385 est, de façon classique, un cylindre de rayon variable compris entre un rayon minimum et un rayon maximum et le mouvement restitué est défini par son profil extérieur.

Selon l'invention chaque organe articulé formant genouillère 340 comprend un organe de liaison 390 qui coopère avec une came 385 portée par l'arbre à cames 380. En suivant le profil extérieur de la came 385, l'organe de liaison 390 va restituer le mouvement correspondant à ce profil extérieur, et l'organe articulé formant genouillère 340 va imprimer un mouvement de va-et-vient à la platine mobile 330.

Afin de mieux réaliser la différence entre le fonctionnement d'une machine selon l'invention et celui d'une machine selon l'art antérieur, la Figure 4 représente la courbe des positions occupées par la platine mobile 330 au cours d'un mouvement de va-et-vient, qui correspond également à un cycle machine, pour une machine selon l'art antérieur avec la courbe C1 et pour une machine selon l'invention avec la courbe C2. Les courbes C1 et C2 de la Figure 4 correspondent aux positions de la platine lorsqu'il n'y a pas de contact avec la platine fixe 320 mais un simple affleurement des surfaces de travail. Dans les deux cas, la force d'estampage est nulle. L'affleurement avec la platine fixe se produit dans les parties supérieures des deux courbes C1 et C2.

Dans les deux cas, pour appliquer une force d'estampage, il faudra déplacer les clavettes de réglage 370. On réalise immédiatement que dans les machines selon l'art antérieur la force d'estampage obtenue ne sera pas constante, et que plus la force d'estampage sera importante, moins elle sera constante. A tel point que lorsque la cadence augmente, et qu'il faut appliquer une force d'estampage très importante, il se produit deux phénomènes : la force d'estampage est très importante sur une durée relativement courte, et la platine mobile 330 entre en contact avec la platine fixe 320 avec une vitesse de déplacement importante. L'impact risque alors de détériorer les matériaux, de même que la force d'estampage maximale.

En revanche, on constate immédiatement avec la Figure 4 que dans une machine selon l'invention, la force d'estampage sera pratiquement constante pendant toute la durée de contact entre la platine mobile 330 et la platine fixe 320.

Or, contrairement aux préjugés des utilisateurs des machines d'estampages, il est beaucoup plus efficace d'appliquer une pression d'estampage plus faible sur une durée relativement importante, que d'appliquer une force d'estampage très importante sur une durée très faible. Par conséquent, les machines selon l'invention peuvent effectuer des travaux à forte cadence, en appliquant une force d'estampage beaucoup plus faible.

Selon des résultats expérimentaux, pour un travail donné, la force d'estampage diminue entre 20% et 50%, avec une moyenne supérieure à 35% par rapport à la force d'estampage maximale appliquée par une machine selon l'art antérieur. En revanche seulement 7% des travaux peuvent être effectués avec une machine selon l'art antérieur, alors que la proportion passe à plus de 90% avec une machine selon l'invention. Et pour un travail donné, la cadence augmente entre 10% et plus de 65%, avec une moyenne d'environ 40%. On mesure l'importance de l'invention en terme d'augmentation de la productivité des machines.

Par ailleurs la Figure 4 met en évidence un autre avantage procuré par l'invention. Dans les machines selon l'art antérieur, la platine mobile 330 effectue un déplacement important lorsqu'elle s'éloigne de la platine fixe 320. De ce fait, la platine mobile 330 nécessite plus d'espace libre pour effectuer son mouvement de va-et-vient et, surtout, à cause de ce déplacement important de fortes turbulences apparaissent à hautes cadences et ces turbulences peuvent perturber le comportement des éléments en forme de feuilles et des bandes à estamper. En revanche, les déplacements plus faibles effectués par la platine mobile 330 d'une machine selon l'invention permettent de réduire fortement ces turbulence à très haute cadence.

De façon préférentielle, une machine selon l'invention comporte quatre organes articulés formant genouillère 340. La Figure 5 représente un arbre à cames 380 adapté pour ce mode de réalisation préférentiel, avec quatre cames 385 formant deux paires, destinées à coopérer avec les quatre organes de liaison 390 des quatre organe articulés formant genouillère 340.

Avantageusement, chaque came 385 comporte un secteur d'au moins 5° de rayon sensiblement égal au rayon maximum de la came. La rayon maximum de la came correspond à la position la plus tendue des organes articulés formant genouillères 340, donc à la force d'estampage la plus élevée. Ce secteur permet donc d'avoir une force d'estampage sensiblement constante. De façon préférentielle, ce secteur est d'au moins 25°, ce qui permet de réduire la force d'estampage appliquée, en donnant une durée d'application importante.

Bien entendu, l'invention concerne toute machine d'estampage 1 comprenant une presse à platine 310, telle que définie par la revendication 1. En particulier, la platine mobile 330. peut parfaitement être la platine supérieure, et la platine fixe 320 la platine inférieure. De même, les platines ne doivent pas nécessairement être positionnées horizontalement, etc.

## Revendications

1. Machine d'estampage d'une bande à estamper (410) sur un support en forme de feuille, comprenant une presse à platines (310) comportant:
- une platine fixe (320),
- une platine mobile (330), effectuant un mouvement de va-et-vient perpendiculaire au plan des platines (320, 330),
- au moins deux organes articulés formant genouillères (340), imprimant le mouvement de va-et-vient à la platine mobile (330), et
- un arbre à cames (380), portant au moins une came (385) par organe articulé formant genouillère (340),
chaque organe articulé formant genouillère (340) comprenant un organe de liaison (390) coopérant avec la came (385) portée par l'arbre, à cames (380),
**caractérisée en ce que**
chaque came (385) comporte un secteur d'au moins 25° de rayon égal au rayon maximum de la came (385).

2. Machine d'estampage selon la revendication 1, **caractérisée en ce que** la machine comprend quatre organes articulés formant genouillères (340).

## Patentansprüche

1. Maschine zum Prägen eines auf einen folienförmigen Träger zu prägenden Bandes (410), umfassend eine Plattenpresse (310), umfassend:
- eine feste Platte (320),
- eine bewegliche Platte (330), die eine Hin- und Herbewegung senkrecht auf die Ebene der Platten (320, 330) ausführt,
- mindestens zwei gelenkige Elemente, die Kniestücke (340) bilden, die die Hin- und Herbewegung auf die bewegliche Platte (330) drucken, und
- eine Nockenwelle (380), die mindestens eine Nocke (385) pro gelenkigem Element, das ein Kniestück (340) bildet, trägt,
wobei jedes ein Kniestück (340) bildende gelenkige Element ein Verbindungselement (390) umfasst, das mit der Nocke (385) zusammenwirkt, die von der Nockenwelle (380) getragen wird,
**dadurch gekennzeichnet, dass**
jede Nocke (385) einen Sektor von mindestens 25° Radius gleich dem maximalen Radius der Nocke (385) umfasst.

2. Prägemaschine nach Anspruch 1, **dadurch gekennzeichnet, dass** die Maschine vier gelenkige Elemente umfasst, die Kniestücke (340) bilden.

## Claims

1. Stamping machine of a stamping strip (410) on a support in sheet form, comprising a platen press (310) comprising:
- a fixed platen (320),
- a moving platen (330), effecting a reciprocating movement perpendicular to the plane of the platens (320, 330),
- at least two articulated members forming toggle joints (340), imparting the reciprocating movement to the moving platen (330), and
- a camshaft (380), bearing at least one cam (385) per articulated member forming a toggle joint (340), each articulated member forming a toggle joint (340) comprising a connecting member (390) collaborating with the cam (385) borne by the camshaft (380),
**characterized in that** each cam (385) comprises a sector of at least 25° radius equal to the maximum radius of the cam (385).

2. Stamping machine according to claim 1, **characterized in that** the machine comprises four articulated members forming toggle joints (340).
